# EUROPÄISCHE PATENTSCHRIFT

(11) **EP 0 615 797 B1**
(45) Veröffentlichungstag und Bekanntmachung des Hinweises auf die Patenterteilung: **07.01.1999**
(21) Anmeldenummer: 94102620.5
(22) Anmeldetag: 22.02.1994
(51) Int. Cl.: B21D 1/02

(54) **Richtmaschine, insbesondere zum Richten von Blechen und Bändern**
Straightening machine, particularly to straighten plates and strips
Machine de dressage, en particulier pour planer tôles et bandes

(30) Priorität: 19.03.1993 DE 4308744
(43) Veröffentlichungstag der Anmeldung: 21.09.1994
(73) Patentinhaber: SMS SCHLOEMANN-SIEMAG AKTIENGESELLSCHAFT, 40237 Düsseldorf (DE)
(72) Erfinder: Benz, Willi, D-41472 Neuss (DE)
(74) Vertreter: Valentin, Ekkehard, Dipl.-Ing.

(56) Entgegenhaltungen:
- EP-A- 0 260 361
- EP-A- 0 274 722
- DE-A- 1 752 211
- DE-A- 2 716 921
- DE-A- 3 913 713
- US-A- 4 730 472

## Beschreibung

Die Erfindung betrifft eine Richtmaschine, insbesondere zum Richten von Blechen und Bändern, mit versetzt zueinander angeordneten oberen und unteren Richtwalzen, die über ihre Länge mittels ihrerseits an Quertraversen abgestützten, in Walzenstühlen angeordneten Stützrollen abgestützt sind, wobei zumindest die obere Quertraverse zur Positionierung der Richtwalzen mittels Anstellzylindern anstellbar ist, und zwischen dem Walzenstuhl und der Quertraverse angeordneten Kompensationszylindern.

Es sind Richtmaschinen bekannt, wie beispielsweise der eingangs genannten Art gemäß EP-A-0 274 722, bei denen sich die Stützrollen derart voreinstellen lassen, daß unter Berücksichtigung der Durchbiegung der Quertraversen unter der Richtkraft die Richtwalzen-Durchbiegung kompensiert ist und damit die Richtwalzen beim Richten gerade sind. Sie können zu diesem Zweck obere und untere Querjoche bzw. Querhäupter sowie Wechselkassetten aufweisen, die in der mittleren senkrechten Querebene der Richtwalzen geteilt und durch Gelenkverbindungen derart miteinander verbunden sind, daß die Kassettenteile samt den von ihnen getragenen Gruppen von Stützrollen für die Richtwalzen unter Leerlaufbedingungen leicht V-förmig angestellt werden können. Unter der Richtkraft biegen sich die Querhäupter so weit durch, daß sich die voreingestellte V-Form aufhebt, die Gruppen von Stützrollen axial fluchten und sinngemäß die Richtwalzen gerade sind, was einer Kompensation der Durchbiegung der Querhäupter gleichkommt. Die Querhäupter - zumindest das obere Querhaupt - sind hierbei als Ganzes über zwei Paare von sich an den Maschinenständern abstützenden Anstellvorrichtungen in Vorschubrichtung des Richtgutes schräg anstellbar, so daß sich die Eintauchtiefe der versetzten Richtwalzen zur Überstreckungsverteilung von der Einlaufseite des Richtgutes bis zur Auslaufseite abnehmend einstellen läßt. Eine unterschiedliche Eintauchtiefe der versetzt angeordneten unteren und oberen Richtwalzen dient der Anpassung an die beim Ein- und Auslauf des Richtgutes aus der Richtmaschine wechselnden bzw. unterschiedlichen Ständerdehnungen.

Weiterhin müssen die Richtwalzen auch unter Leerlaufbedingungen schon an den ebenfalls V-förmig gerichteten Gruppen von Stützrollen anlegen, was bedeutet, daß sie durch an ihren Enden angreifende Kräfte V-förmig vorgebogen werden müssen. Da das Ausmaß der Richtwalzen-Vorbiegung wegen der starken Knicklage der Gruppen von Stützrollen beträchtlich sein muß, werden die Richtwalzen - bis sie unter der Richtkraft gerade gebogen sind - erheblich auf Biegung beansprucht. Schließlich stellt sich als Problem dar, daß sich trotz der Kippjochanstellung der obere Walzenstuhl mit dem unteren Walzenstuhl zentrieren muß, damit sich eine einwandfreie Parallellage der Arbeitswalzen erzielen und ein immer gleichbleibender Spalt bzw. eine gleichbleibende Paßlinie erreichen läßt. Zudem wird angestrebt, aufwendige Kugelgelenke und schwere Kugelgelenkstelzen zur Übertragung der Richtkräfte zu vermeiden.

Der Erfindung liegt daher die Aufgabe zugrunde, eine Richtmaschine der eingangs genannten Art zu schaffen, die Schwenk- bzw. Kippjochanstellungen ohne die beschriebenen Nachteile ermöglicht.

Diese Aufgabe wird bei einer Richtmaschine der eingangs genannten Art erfindungsgemäß dadurch gelöst, daß der obere Walzenstuhl und die obere Quertraverse quer zur Laufrichtung des Richtgutes verlaufende Knicklinien aufweisen, die in mehreren übereinanderliegenden Ebenen vorgesehen sind. Hierbei empfiehlt es sich, daß die Knicklinien - im folgenden auch Knickpunkte genannt - im Bereich der Anstellzylinder, der Kompensationszylinder und der oberen Richtwalzen ausgebildet sind, wobei sich die Knickpunkte vorteilhaft durch Flachführungen erreichen lassen. Mit den von den insbesondere kurzen zwischen den Kompensationszylindern angeordneten, im Spielbereich schwenkbaren Flachführungen zur Verfügung gestellten Knickpunkten lassen sich Quasi-Schwenkpunkte erzielen, die ein Ausknicken der oberen Quertraverse und des oberen Walzenstuhles und damit das gewünschte Kippen ohne die bekannten Nachteile ermöglichen. Mehrere der kurzen Flachführungen sind in Achsrichtung der Richtwalzen, das heißt über die Breite der Richtmaschine verteilt angeordnet. Die zur Kompensation der Quertraversendurchbiegung zwischen dem Walzenstuhl und der Quertraverse vorhandenen Kompensationszylinder verhindern hierbei das Entstehen einer Horizontalkraft, weil sich die Zylinder bei außermittiger Lage der Richtkraft mit unterschiedlichen Kräften darauf einstellen und ein entsprechendes Gegenmoment schaffen.

Eine Ausgestaltung der Erfindung sieht vor, daß der Walzenstuhl und die Quertraverse mit seitlichen Führungen versehen sind, die zum Maschinenständer hin gewölbte Außenflächen aufweisen. Die Führungen, die seitlich abgeflacht sind, begünstigen einerseits Anstellbewegungen und unterstützen andererseits die über die kurzen Flachführungen erreichten Schwenkbewegungen von Walzenstuhl und Quertraverse.

Weitere Merkmale und Vorteile der Erfindung ergeben sich aus den Ansprüchen und der nachfolgenden Beschreibung, in der ein Ausführungsbeispiel des Gegenstandes der Erfindung näher erläutert ist. Es zeigen:
- Figur 1: den Längsschnitt eines Ausführungsbeispiels einer erfindungsgemäßen Richtmaschine;
- Figur 2: eine das erfindungsgemäße Schwenk-Anstellprinzip stark überzeichnet darstellende Schemazeichnung; und
- Figur 3: als Einzelheit eine in Figur 1 mit "X" gekennzeichnete Flachführung, vergrößert dargestellt.

Die Rollenrichtmaschine 1 weist einen aus zwei am Fundament verankerten Ständern 2 bestehenden Maschinenrahmen auf. Sie sind durch eine obere Rahmentraverse 3 sowie eine untere Quertraverse 4 starr miteinander verbunden. An der oberen, anstellbaren Quertraverse 5 ist ein oberer Walzenstuhl 6 gehalten. Ein unterer Walzenstuhl 7 ist auf der unteren Quertraverse 4 angeordnet; über an beiden Seiten der Richtmaschine 1 in Laufrichtung des Richtguts vorgesehene Leisten 24 (vgl. Figur 2) orientiert sich der untere Walzenstuhl 7 an der Quertraverse 4. Die obere Quertraverse 5 ist über Anstellzylinder 8 gegen die untere Quertraverse 4 anstellbar; jeweils ein- und auslaufseitig an den Ecken angeordnete und somit insgesamt vier Anstellzylinder 8 greifen an die obere Anstelltraverse 5 an.

Auf dem unteren Walzenstuhl 7 sind Rollenanstellkeile 9 gelagert und durch je einen Druckmittelzylinder verschiebbar. Jedem Anstellkeil 9 ist ein Lagerträgerkeil 10 für untere Richtwalzen 11 und diese abstützende Stützrollen 12 zugeordnet; zwischen den Stützrollen 12 befinden sich Stegbleche, die die Lagerungen der Richtwalzen aufnehmen. Weiterhin sind mehrere obere Richtwalzen 13 an ihren Ballen abgestützt, und zwar mittels Stützrollen 14, die sich zwischen Stegblechen des oberen Walzenstuhls 6 befinden. Die oberen Richtwalzen 13 und Stützrollen 14 sind an einem Lagerträgerkeil 15 gelagert. Jeder der benachbarten Lagerträgerkeile 15 ist an einem Anstellkeil 16 abgestützt, dessen andere Seite an dem oberen Walzenstuhl 6 anliegt. Auch die Anstellkeile 16 sind durch je einen Druckmittelzylinder verschiebbar. Die unteren und oberen Richtwalzen 11, 13 sind einzeln angetrieben und über Gelenkwellen mit einem nicht dargestellten Antrieb verbunden.

Sowohl die untere als auch die obere Quertraverse 4, 5 ist ein- und auslaufseitig über symmetrisch zur Maschinenmitte angeordnete, nicht dargestellte äußere Festanschläge gegen den Walzenstuhl 6 bzw. 7 abgestützt. Weiterhin befinden sich an der Ein- und Auslaufseite zwischen der unteren Quertraverse 4 und dem ihr zugeordneten Walzenstuhl 7 bzw. der oberen Quertraverse 5 und dem ihr zugeordneten Walzenstuhl 6 mit gleichem Abstand voneinander in einer Reihe zwischen den Festanschlägen angeordnete Kompensationszylinder 17 bzw. 18. Im Bereich zwischen den Kompensationszylindern der oberen Quertraverse 5 sind über die Breite der Richtmaschine 1 verteilt mehrere kurze im Spielbereich schwenkbare, in Figur 3 in vergrößertem Maßstab gezeigte Flachführungen 19 angeordnet, die Quasi-Schwenkpunkte bilden, welche - wie in Fig. 2 stark überzeichnet dargestellt - ein Ausknicken der oberen Quertraverse 5 und des oberen Walzenstuhles 6 ermöglichen, so daß sich ein Kippen erreichen läßt. Aufgrund der Flachführungen 19 ergeben sich drei übereinanderliegende Knick- bzw. Schwenkpunkte, nämlich einerseits an den Flachführungen 19 sowie andererseits im Bereich der Anstellzylinder 8 (vgl. in den Zeichnungen die Bezugsziffer 20) und im Bereich der oberen Richtwalzen 13 (vgl. in den Figuren die Bezugsziffer 21).

Die bei Anstellungen den oberen Walzenstuhl 6 und die obere Quertraverse 5 in dem Maschinenständer 2 führenden seitlichen Führungen 22 sind oben und unten abgeflacht, so daß sie dem Maschinenständer 2 mit gewölbten, die Kippbewegungen unterstützenden Außenflächen zugewandt sind. Die Führungen 22 liegen in einer Horizontalebene mit den Knickpunkten 20 bzw. 21. Der obere Walzenstuhl 6 ragt mit Stegen 23, die in der Arbeitsstellung anschnäbeln, bis in den Bereich des unteren Walzenstuhls 7, wobei der Knickpunkt 21 unwirksam und der neue, nach unten verlagerte Knickpunkt wirksam wird.

### Bezugszeichenliste

- 1: Rollenrichtmaschine
- 2: Ständer
- 3: Rahmentraverse
- 4: untere Quertraverse
- 5: obere Quertraverse
- 6: oberer Walzenstuhl
- 7: unterer Walzenstuhl
- 8: Anstellzylinder
- 9: Anstellkeil
- 10: Lagerträgerkeil
- 11: untere Richtwalze
- 12: Stützrolle
- 13: obere Richtwalze
- 14: Stützrolle
- 15: Lagerträgerkeil
- 16: Anstellkeil
- 17: Kompensationszylinder
- 18: Kompensationszylinder
- 19: Flachführung
- 20: Knicklinie
- 21, 21': Knicklinie
- 22: Führung
- 23: Steg
- 24: Leiste

## Patentansprüche

1. Richtmaschine (1), insbesondere zum Richten von Blechen und Bändern, mit versetzt zueinander angeordneten oberen und unteren Richtwalzen (11, 13), die über ihre Länge mittels ihrerseits an Quertraversen (4, 5) abgestützten, in Walzenstühlen (6, 7) angeordneten Stützrollen (12, 14) abgestützt sind, wobei zumindest die obere Quertraverse (5) zur Positionierung der Richtwalzen mittels Anstellzylindern (8) anstellbar ist, und zwischen dem Walzenstuhl und der Quertraverse angeordneten Kompensationszylindern (17, 18),
**dadurch gekennzeichnet,**
daß der obere Walzenstuhl (6) und die obere Quertraverse (5) quer zur Laufrichtung des Richtgutes verlaufende Knicklinien (19, 20, 21, 21') aufweisen, die in mehreren übereinanderliegenden Ebenen vorgesehen sind.

2. Richtmaschine nach Anspruch 1,
**dadurch gekennzeichnet,**
daß die Knicklinien (19, 20, 21, 21') im Bereich der Anstellzylinder (8), der Kompensationszylinder (18), der oberen Richtwalzen (13) und von zum unteren Walzenstuhl (7) ragenden Stegen (23) des oberen Walzenstuhles (6) angeordnet sind.

3. Richtmaschine nach Anspruch 1 oder 2,
**dadurch gekennzeichnet,**
daß Flachführungen (19) die im Bereich der Kompensationszylinder (18) angeordneten Knicklinien bilden.

4. Richtmaschine nach einem oder mehreren der Ansprüche 1 bis 3,
**dadurch gekennzeichnet,**
daß der Walzenstuhl (6) und die Quertraverse (5) mit seitlichen Führungen (22) versehen sind, die zum Maschinenständer (2) hin gewölbte Außenflächen aufweisen.

## Claims

1. Straightening machine (1), particularly for straightening plates and strips, with upper and lower straightening rolls (11, 13) which are arranged displaced relative to one another and which are supported over their length by means of backing rolls (12, 14) arranged in roll carriages (6, 7) which are in turn supported at crossbeams (4, 5), wherein at least the upper crossbeam (5) is adjustable for positioning the straightening rolls by means of adjusting cylinders (8), and compensation cylinders (17, 18) arranged between the roll carriage and the crossbeam, characterised thereby that the upper roll carriage (6) and the upper crossbeam (5) have bend lines (19, 20, 21, 21') which extend transversely to the running direction of the stock to be straightened and which are provided in several planes disposed one above the other.

2. Straightening machine according to claim 1, characterised thereby that the bend lines (17, 20, 21, 21') are arranged in the region of the adjusting cylinder (8), the compensation cylinder (18), the upper straightening rolls (13) and webs (23), which project towards the lower roll carriage (7), of the upper roll carriage (6).

3. Straightening machine according to claim 1 or 2, characterised thereby that flat guides (19) form the bending lines arranged in the region of the compensation cylinder (18),

4. Straightening machine according to one or more of claims 1 to 3, characterised thereby that the roll carriage (6) and the crossbeam (5) are provided with lateral guides (22), which have outer surfaces curved out towards the machine pedestal (2).

## Revendications

1. Machine de dressage (1), en particulier pour dresser des tôles et des bandes, présentant des cylindres de dressage (11, 13) inférieurs et supérieurs, disposés de manière décalée les uns par rapport aux autres, qui sont supportés sur leur longueur par des galets support (12, 14) disposés dans des coussinets de cylindres (6,7) supportés à leur tour par des traverses (4, 5), la traverse (5) supérieure pouvant au moins être réglée pour le positionnement des cylindres de dressage à l'aide de cylindres de réglage (8) et présentant des cylindres de compensation (17, 18) entre le coussinet de cylindre et la traverse, caractérisé en ce que le coussinet de cylindre (6) supérieur et la traverse (5) supérieure présentent des lignes de flambage (19, 20, 21, 21') s'étendant transversalement par rapport à la direction de déplacement du produit à dresser, prévues dans plusieurs plans situés les uns au-dessus des autres.

2. Machine de dressage selon la revendication 1, caractérisé en ce que les lignes de flambage (19, 20, 21, 21') sont formées au niveau des cylindres de réglage (8), des cylindres de compensation (18), des cylindres de dressage (13) supérieurs et des âmes (23) du coussinet de cylindres (6) supérieur, dirigés vers le coussinet de cylindres (7) inférieur.

3. Machine de dressage selon la revendication 1 ou 2, caractérisé en ce que des guidages plats (19) forment les lignes de flambage disposées au niveau de cylindres de compensation (18).

4. Machine de dressage selon une quelconque des revendications 1 à 3, caractérisé en ce que le coussinet de cylindres (6) et la traverse (5) sont pourvus de guidages latéraux (22) qui présentent des surfaces extérieures courbées vers les montants (2) de la machine.
